# EUROPÄISCHE PATENTSCHRIFT

(11) **EP 3 498 365 B1**
(45) Veröffentlichungstag und Bekanntmachung des Hinweises auf die Patenterteilung: **02.08.2023**
(21) Anmeldenummer: 18211834.9
(22) Anmeldetag: 12.12.2018
(51) Int. Cl.: B01F 27/072, B01F 27/1123, B01F 27/96

(54) **RÜHRORGANVORRICHTUNG**
STIRRER DEVICE
DISPOSITIF FORMANT ORGANE D'AGITATION

(30) Priorität: 13.12.2017 DE 102017129836
(43) Veröffentlichungstag der Anmeldung: 19.06.2019
(73) Patentinhaber: EKATO Rühr- und Mischtechnik GmbH, 79650 Schopfheim (DE)
(72) Erfinder: Dr. Nienhaus, Bernd, 79664 Wehr (DE); Stangier, Daniel, 79639 Grenzach-Whylen (DE); Dr. Grebe, Thorsten, 4054 Basel (CH); Dr. Last, Wolfgang, 79539 Lörrach (DE); Rohn, Nicole, 79618 Rheinfelden (DE)
(74) Vertreter: Daub, Thomas

(56) Entgegenhaltungen:
- EP-A1- 3 031 519
- WO-A1-2007/052955
- CH-A- 406 149
- DE-U1- 20 307 458
- DE-U1-202006 007 423
- FR-A1- 2 893 517
- JP-A- H10 265 226
- JP-A- 2008 012 452
- US-A1- 2011 261 643

## Beschreibung

### Stand der Technik

Die Erfindung betrifft eine Rührorganvorrichtung, insbesondere eine nicht-wandgängige Rührorganvorrichtung, nach dem Oberbegriff des Anspruchs 1.

Es sind bereits wandgängige Rührorganvorrichtungen mit gitter- und/oder blattförmigen Rührblättern bekannt, welche zumindest örtlich eine radiale Strömung erzeugen. Eine offene Geometrie in einem oberen Bereich bewirkt zusätzlich eine axiale Strömung, welche durch eine Rückströmung eines Mediums in Richtung einer Rührorganmitte entsteht. Außerdem ist eine Vielzahl an überwiegend wandgängigen wendel- und ankerähnlichen Rührorganen bekannt, welche insbesondere für hochviskose Medien geeignet sind.

Ferner ist aus der Druckschrift JP 5736127 B2 ein wandgängiges Rührorgan bekannt, welches Rührblätter mit einer Wendelgeometrie und Rührblätter in Bodennahe umfasst. Die Druckschrift US 2011 / 0261643 A1 offenbart eine nicht-wandgängige Rührorganvorrichtung entsprechend dem Oberbegriff des Anspruchs 1.

Die Aufgabe der Erfindung besteht insbesondere darin, eine gattungsgemäße Vorrichtung mit verbesserten Rühreigenschaften bereitzustellen. Die Aufgabe wird erfindungsgemäß durch die Merkmale des Anspruchs 1 gelöst, während vorteilhafte Ausgestaltungen und Weiterbildungen der Erfindung den Unteransprüchen entnommen werden können.

### Vorteile der Erfindung

Die Erfindung geht aus von einer Rührorganvorrichtung, insbesondere einer nicht-wandgängigen Rührorganvorrichtung, insbesondere zum Mischen niederviskoser bis mittelviskoser Medien, vorzugsweise für Polymerisationsprozesse, mit zumindest einer Rührwelle und mit zumindest einem, an der Rührwelle gehaltenen Außenrührblatt, welches in wenigstens einem Abschnitt armförmig ausgebildet ist.

Erfindungsgemäss ist, dass die Rührorganvorrichtung zumindest ein Innenrührblatt aufweist, welches zusammen mit dem Außenrührblatt zumindest eine schaufelartige Fördereinheit ausbildet, welche zumindest zu einer Förderung eines Mediums in zumindest eine Richtung parallel zur Rührwelle und insbesondere in zumindest eine weitere Richtung senkrecht zur Rührwelle vorgesehen ist.

Erfindungsgemäss ist, dass das Außenrührblatt zumindest einen an den armförmig ausgebildeten Abschnitt angrenzenden weiteren Abschnitt aufweist, in welchem das Außenrührblatt zu wenigstens einem Großteil breiter als in dem armförmig ausgebildeten Abschnitt ausgebildet ist.

Dadurch können vorteilhaft verbesserte Rühreigenschaften erzielt werden. Besonders vorteilhaft kann eine verbesserte Durchmischung eines Mediums in zumindest einem Betriebszustand der Rührorganvorrichtung erreicht werden. Vorteilhaft kann eine verkürzte Mischzeit erreicht werden. Außerdem kann eine Abhängigkeit der Mischzeit von einer Viskosität vorteilhaft reduziert werden. Insbesondere kann eine vorteilhafte Suspension insbesondere von Feststoffanteilen des Mediums und/oder insbesondere eine verbesserte Emulsion und/oder Dispersion des Mediums ermöglicht werden. Insbesondere können Eigenschaften der Suspension, der Emulsion und/oder der Dispersion gezielt manipuliert werden. Besonders vorteilhaft kann zumindest eine Strömung des Mediums in eine Richtung parallel und senkrecht zur Rührwelle erreicht werden. Insbesondere kann ein Anteil der Strömung in eine senkrechte Richtung vorteilhaft beeinflusst werden. Insbesondere kann eine flexible Rührorganvorrichtung bereitgestellt werden, welche als eine axiale und/oder radiale Rührorganvorrichtung betrieben werden kann. Zudem kann vorteilhaft ein verbesserter Wärmeaustausch zwischen dem Medium und Heiz- und/oder Kühlelementen erreicht werden.

Unter einer "Rührorganvorrichtung" soll insbesondere ein, insbesondere funktionstüchtiger, Bestandteil, insbesondere eine Konstruktions- und/oder Funktionskomponente, eines Rührorgans, beispielsweise eines Mischers und/oder eines Rührsystems, insbesondere für niederviskose bis mittelviskose Medien, verstanden werden. Insbesondere kann die Rührorganvorrichtung das gesamte Rührgerät umfassen. Vorteilhaft ist die Rührorganvorrichtung als ein Bestandteil eines Rührorgans oder als ein Rührorgan ausgebildet. Besonders vorteilhaft ist die Rührorganvorrichtung dazu vorgesehen, um eine Rotationsachse rotiert zu werden, insbesondere bei einem Rühren und/oder einem Mischen. Vorzugsweise ist die Rührorganvorrichtung bei einer Ansicht entlang einer Rührwelle der Rührorganvorrichtung punktsymmetrisch, insbesondere bezüglich einer Längserstreckung der Rührwelle, ausgebildet. Vorteilhaft verläuft in einem montierten Zustand die Rührwelle parallel zu einer Vertikalrichtung, vorzugsweise in Richtung einer wirkenden Schwerkraft, insbesondere in einem Normalbetriebszustand des Rührgeräts, wobei die Vertikalrichtung vorzugsweise senkrecht zu einem Untergrund verläuft.

Darunter, dass ein Bauelement "armförmig" ausgebildet ist, soll hier insbesondere verstanden werden, dass das Bauelement länglich ausgebildet ist, wobei das Bauelement eine, insbesondere gebogene und/oder angewinkelte, Längserstreckung aufweist, welche insbesondere mindestens um einen Faktor 2 größer als eine zur Längserstreckung zumindest im Wesentlichen senkreckt liegende Quererstreckung ist.

Unter einer "nicht-wandgängigen Rührorganvorrichtung" soll hier insbesondere eine Rührorganvorrichtung verstanden werden, bei welcher ein Verhältnis zwischen einem größten Durchmesser der Rührorganvorrichtung und einem Innendurchmesser eines Behälters, welcher zur Verwendung mit der Rührorganvorrichtung vorgesehen ist, größer als 1,05 ist.

Unter einem "niederviskosen bis mittelviskosen Medium" soll hier insbesondere ein Medium verstanden werden, dessen dynamische Viskosität unter einem Referenzwert von 50 Pa s bei einer Referenztemperatur von 20°C liegt.

Unter einer "Fördereinheit" soll insbesondere eine insbesondere mechanische Einheit verstanden werden, welche in zumindest einem Betriebszustand ein Medium, insbesondere ein Fluid und/oder einen Feststoff, in zumindest eine Richtung befördert, verschiebt und/oder durchmischt. Insbesondere kann die Fördereinheit in zumindest einem Betriebszustand eine Strömung insbesondere innerhalb eines Behälters erzeugen. Unter einer "schaufelartigen Fördereinheit" soll hier insbesondere eine Fördereinheit verstanden werden, welche eine Fläche besitzt, welche aus mehreren zueinander winklig angeordneten, insbesondere separaten, geschlossenen Teilbereichen besteht, welche ein Volumen teilweise begrenzen. Die Fläche kann dabei insbesondere zumindest eine Öffnung und/oder einen Spalt aufweisen.

Unter dem Ausdruck "zu wenigstens einem Großteil" soll dabei insbesondere zu zumindest 55 %, vorteilhaft zu zumindest 65 %, vorzugsweise zu zumindest 75 %, besonders bevorzugt zu zumindest 85 % und besonders vorteilhaft zu zumindest 95 % verstanden werden. Insbesondere weist das Außenrührblatt eine Durchschnittsbreite auf, welche vorzugsweise größer als 25 %, besonders bevorzugt größer als 40 % und kleiner als 50 % eines größten Durchmessers der Rührorganvorrichtung bei zumindest einer Betrachtung entlang der Rührwelle beträgt, wobei unter der Durchschnittsbreite insbesondere eine größte durchschnittliche Ausdehnung des Außenrührblatts senkrecht zu der Rührachse in zumindest einer Betriebsposition verstanden werden soll, in welcher die Rührorganvorrichtung in einem betriebsbereiten und montierten Zustand zumindest eine Funktion ausführen kann. Insbesondere ist der weitere Abschnitt bezüglich zumindest einer Betriebsposition in einem unteren Bereich der Rührorganvorrichtung angeordnet. Vorzugsweise weist der weitere Abschnitt eine Durchschnittsbreite auf, welche eine Durchschnittsbreite des Abschnitts um mindestens einen Faktor 2 übersteigt.

Erfindungsgemäss ist, dass das Innenrührblatt zusammen mit dem weiteren Abschnitt des Außenrührblatts eine schaufelartige Fördereinheit ausbildet. Das Innenrührblatt und der weitere Abschnitt sind insbesondere winklig zueinander angeordnet und bilden zusammen eine Angriffsfläche der Fördereinheit für einen Energieeintrag ins Medium. Hierdurch können ein optimierter Energieeintrag sowie eine vorteilhafte Durchmischung des Mediums erfolgen. Zudem kann dadurch eine konstruktiv einfache Gestaltung der schaufelartigen Fördereinheit erreicht werden. Zudem wird vorgeschlagen, dass das Innenrührblatt zumindest zu einem Großteil, insbesondere vollständig, in einer Innenrührblattebene liegt und insbesondere plattenartig ausgebildet ist. Die Innenrührblattebene kann insbesondere zumindest im Wesentlichen parallel zu einer Rotationsachse der Rührwelle ausgerichtet sein. Vorteilhaft liegt die Rotationsachse in der Innenrührblattebene. Unter "zumindest im Wesentlichen" soll in diesem Zusammenhang insbesondere verstanden werden, dass eine Abweichung von einem vorgegebenen Wert insbesondere weniger als 25 %, vorzugsweise weniger als 10 % und besonders bevorzugt weniger als 5 % des vorgegebenen Werts abweicht. Vorzugsweise beträgt ein prozentualer Unterschied zwischen einer durchschnittlichen Breite des Innenrührblatts und einer durchschnittlichen Höhe des Innenrührblatts weniger als 50 %. Vorzugsweise ist das Innenrührblatt getrennt von dem Außenrührblatt ausgebildet. Insbesondere ist das Innenrührblatt und/oder das Außenrührblatt aus dem plattenartigen Werkstück ausgeschnitten oder ausgestanzt und insbesondere anschließend bearbeitet, indem diese beispielsweise geschliffen und deren Kanten abgerundet sind. Hierdurch kann eine Kostenreduktion und/oder eine Zeitreduktion bei einem Herstellprozess erreicht werden. Bevorzugt weist die Rührorganvorrichtung eine Innenrührblattnabe auf, welche vorzugsweise einstückig mit dem Innenrührblatt verbunden ist. Unter "einstückig" soll insbesondere zumindest stoffschlüssig verbunden verstanden werden, beispielsweise durch einen Schweißprozess, einen Klebeprozess, einen Anspritzprozess und/oder einen anderen, dem Fachmann als sinnvoll erscheinenden Prozess, und/oder vorteilhaft in einem Stück geformt verstanden werden, wie beispielsweise durch eine Herstellung aus einem Guss und/oder durch eine Herstellung in einem Ein- oder Mehrkomponentenspritzverfahren und vorteilhaft aus einem einzelnen Rohling. Die Außenrührblattnabe kann insbesondere mittels einer stoffschlüssigen, bevorzugt mittels einer form- und/oder kraftschlüssigen Verbindung an der Rührwelle befestigbar sein. Insbesondere ist die Außenrührblattnabe und/oder die Innenrührblattnabe wenigstens zu einem Großteil und insbesondere vollständig aus einem Metall ausgebildet, beispielsweise aus Stahl und/oder Edelstahl und/oder einem beliebigen anderen Metall wie beispielsweise Aluminium und/oder Titan und/oder einer Legierung. Es ist aber auch denkbar, dass die Außenrührblattnabe und/oder die Innenrührblattnabe zumindest teilweise aus einem Kunststoff gefertigt sind. Dadurch kann vorteilhaft eine sichere und/oder insbesondere eine widerstandsfähige Konstruktion erreicht werden.

Insbesondere ist eine Normale der Innenrührblattebene im montierten Zustand senkrecht zur Rotationsachse der Rührorganvorrichtung ausgerichtet, sodass das Innenrührblatt vorzugsweise eine radiale Strömungskomponente bewirkt. Vorzugsweise weist das Innenrührblatt eine trapezförmige Innenrührblattaußenkontur auf, wobei eine Unterseite des Innenrührblatts breiter ist als eine Oberseite bei zumindest einer Betrachtung senkrecht zur Rührwelle. Vorzugsweise sind die Unterseite und die Oberseite parallel zueinander und senkreckt zur Rührwelle ausgerichtet. Die Innenrührblattaußenkontur weist insbesondere zumindest einen rechten und zumindest einen spitzen Innenrührblattwinkel auf. Vorzugsweise ist das Innenrührblatt einteilig ausgebildet. Unter "einteilig" soll insbesondere in einem Stück geformt verstanden werden. Vorzugsweise wird dieses eine Stück aus einem einzelnen Rohling, einer Masse und/oder einem Guss, besonders bevorzugt in einem Spritzgussverfahren, insbesondere einem Ein- und/oder Mehrkomponenten-Spritzgussverfahren, hergestellt. Vorteilhaft soll unter einstückig auch einteilig verstanden werden. Es ist auch denkbar, dass das Innenrührblatt eine geteilte Ausführung aufweist, wobei das Innenrührblatt in mehrere Segmente geteilt ist, welche jeweils mittels einer Segmentnabe an der Rührwelle befestigbar sind, sodass die Segmente zusammengesetzt in zumindest einem montierten Zustand das Innenrührblatt ausbilden. Hierdurch kann insbesondere eine kostengünstige Herstellung und/oder einfache Wartung ermöglicht werden. Ferner kann dadurch eine einfache und flexible Montage realisiert werden. Zudem kann insbesondere eine vorteilhafte radiale Strömungskomponente erzeugt werden.

In einer vorteilhaften Ausgestaltung der Erfindung wird vorgeschlagen, dass das Außenrührblatt zumindest zu einem Großteil, insbesondere vollständig, in einer Außenrührblattebene liegt. Vorzugsweise weist das Außenrührblatt eine einteilige Ausführung auf. Insbesondere kann das Außenrührblatt auch eine geteilte Ausführung aufweisen, wodurch eine aufwandsreduzierte Montage erzielt werden kann. Insbesondere ist die Außenrührblattebene winklig zur Rührwelle ausgerichtet, wodurch bevorzugt ein minimaler Anstellwinkel zwischen der Außenrührblattebene und einer von der Rührwelle senkrecht ausgehende Gerade entsteht, wobei der Anstellwinkel besonders bevorzugt zumindest einem spitzen Innenrührblattwinkel zumindest im Wesentlichen gleich ist. Insbesondere beträgt der Anstellwinkel mehr als 0° und weniger als 90°. Bevorzugt beträgt der Anstellwinkel 50° und 70°. Besonders bevorzugt beträgt der Anstellwinkel 60°. Insbesondere schließen die Außenrührblattebene und die Innenrührblattebene einen rechten Winkel ein. Insbesondere beschreiben das Außenrührblatt und das Innenrührblatt bei einer vollen Umdrehung um die Rührachse in zumindest einem Betriebszustand bei einer Betrachtung entlang der Rührwelle jeweils einen größten Kreis, wobei die Kreise konzentrisch sind und insbesondere unterschiedlich große Radien aufweisen. Bevorzugt weist die Rührorganvorrichtung zumindest eine Außenrührblattnabe auf, wobei die Außenrührblattnabe mittels einer stoffschlüssigen, bevorzugt mittels einer form- und/oder kraftschlüssigen Verbindung, an der Rührwelle befestigbar ist. Hierdurch kann eine kostengünstige und verfahrenstechnisch flexible Herstellung und/oder einfache Wartung des Außenrührblatts ermöglicht werden.

Bevorzugt ist die Rührorganvorrichtung, insbesondere das Innenrührblatt und/oder das Außenrührblatt wenigstens zu einem Großteil und insbesondere vollständig aus einem Metall ausgebildet, beispielsweise aus Stahl und/oder Edelstahl und/oder einem beliebigen anderen Metall wie beispielsweise Aluminium und/oder Titan und/oder einer Legierung. Es ist aber auch denkbar, dass die Rührorganvorrichtung zumindest teilweise aus einem Kunststoff gefertigt ist. Ferner ist es denkbar, dass einzelne Komponenten der Rührorganvorrichtung aus verschieden Materialien bestehen.

Die schaufelartige Fördereinheit weist zumindest einen Durchlassspalt auf, welcher zwischen dem Außenrührblatt und dem Innenrührblatt angeordnet und durch diese zumindest teilweise begrenzt ist, sodass der Durchlassspalt zwei sich gegenüberliegende, parallele Begrenzungen aufweist. Der Durchlassspalt ist insbesondere dazu vorgesehen, einen Teil eines zu durchmischenden Mediums von einer Förderung in einer radialen Richtung auszunehmen und insbesondere eine turbulente Strömungskomponente zu erzeugen. Hierdurch können vorteilhafte Durchmischeigenschaften erzielt werden. Zudem kann dadurch ein Anlaufmoment der Rührorganvorrichtung reduziert werden.

Darüber hinaus wird vorgeschlagen, dass zumindest eine Erstreckung des Durchlassspalts einstellbar ist, wobei insbesondere unter "Erstreckung" ein kleinster Abstand zwischen dem Außenrührblatt und dem Innenrührblatt entlang des Durchlassspalts verstanden werden soll. Die Positionierung des Innenrührblatts an der Rührwelle sowie des Außenrührblatts ist insbesondere zueinander variabel einstellbar, wodurch die Erstreckung des Durchlassspalts variabel ist. Die Erstreckung des Durchlassspalts ist insbesondere durch eine Verschiebung des Innenrührblatts relativ zum Außenrührblatt entlang der Rührwelle und/oder eine Verdrehung des Innenrührblatts relativ zum Außenrührblatt um die Rührachse einstellbar. Eine minimale, insbesondere eine verschwindend kleine, Erstreckung des Durchlassspalts ist bei einer Position des Außenrührblatts und des Innenrührblatts, in welcher sich die Außenrührblattebene und die Innenrührblattebene unter einem rechten Winkel schneiden, durch eine Verschiebung des Innenrührblatts relativ zum Außenrührblatt entlang der Rührwelle realisierbar. Durch eine Verschiebung des Innenrührblatts relativ zum Außenrührblatt entlang der Rührwelle ist insbesondere eine minimale Erstreckung des Durchlassspalts zwischen einer minimalen, insbesondere einer verschwindend kleinen Erstreckung und einer maximalen Erstreckung, welche durch eine jeweilige Konstruktion des Außenrührblatts und des Innenrührblatts bedingt ist, anpassbar. Damit ist insbesondere eine Geometrie der schaufelartigen Fördereinheit veränderbar und an unterschiedliche Beschaffenheit und Eigenschaften des Mediums, beispielsweise eine Dichte, eine Zähigkeit, ein Aggregatzustand einer dispersen Phase und/oder eines Dispersionsmediums, anpassbar. Hierdurch können vorteilhafte Rühr-, Durchmisch- und/oder Dispergiereigenschaften erzielt werden. Besonders vorteilhaft kann dadurch eine Einstellbarkeit eines Verhältnisses von einer zur Rührwelle parallelen Strömung zu einer zur Rührwelle senkrechten Strömung erreicht werden.

Außerdem wird vorgeschlagen, dass das Innenrührblatt zumindest eine Innenrührblattnormale und das Außenrührblatt zumindest eine Außenrührblattnormale aufweist, wobei die Innenrührblattnormale und die Außenrührblattnormale einen minimalen Normalenwinkel größer 0° und höchstens 90° einschließen. Insbesondere entspricht die Innenrührblattnormale zumindest einem Normalenvektor der Innenrührblattebene und die Außenrührblattnormale zumindest einem weiteren Normalenvektor der Außenrührblattebene. Insbesondere ist der von der Außenrührblattebene mit der von der Rührachse senkrecht ausgehenden Geraden eingeschlossene Anstellwinkel mit dem Normalenwinkel durch eine Beziehung: Normalenwinkel=(90°-Anstellwinkel) verknüpft. Hierdurch kann insbesondere eine strömungstechnisch vorteilhafte Formgestaltung der Fördereinheit realisiert werden.

Um vorteilhaft eine hohe Variabilität bei einer Anpassung einer Form der Fördereinheit realisieren zu können, wird vorgeschlagen, dass der minimale Normalenwinkel einstellbar ist. Eine Einstellung des Normalenwinkels kann durch eine Drehung des Innenrührblatts und/oder des Außenrührblatts um die Rührwelle, an welcher das Innenrührblatt und das Außenrührblatt mittels der Innenrührblattnabe und/oder der Außenrührblattnabe angeordnet sind, durchführbar.

Zudem wird vorgeschlagen, dass das Innenrührblatt in verschiedenen Winkelstellungen gegenüber dem Außenrührblatt an der Rührwelle befestigbar ist. Insbesondere ist das Innenrührblatt durch die Innenrührblattnabe mittels einer zerstörungsfrei lösbaren Verbindung, beispielsweise mittels einer Schraub-, Stift-, Bolzen- und/oder mittels einer Wellen-Nabe-Verbindung oder einer anderen, dem Fachmann bekannten form- und/oder kraftschlüssigen Verbindung, an der Rührwelle befestigt. Dadurch kann der Normalenwinkel vorteilhaft flexibel angepasst werden.

Weiterhin wird vorgeschlagen, dass die Rührorganvorrichtung zumindest einen Holm umfasst, über welchen das Außenrührblatt mit der Rührwelle verbunden ist. Vorzugsweise verbindet der Holm das Außenrührblatt mit der Außenrührblattnabe, wobei die Außenrührblattnabe und somit das Außenrührblatt an der Rührwelle befestigbar ist. Vorteilhaft verläuft die Haupterstreckungsrichtung des Holms entlang einer zu der Rührwelle senkrechten Geraden. Es ist jedoch auch ein winkliger Verlauf der Haupterstreckungsrichtung des Holms denkbar. Unter einer "Haupterstreckungsrichtung" eines Objekts soll dabei insbesondere eine Richtung verstanden werden, welche parallel zu einer längsten Kante eines kleinsten geometrischen Quaders verläuft, welcher das Objekt gerade noch vollständig umschließt. Bevorzugt weist der Holm einen kreisförmigen Querschnitt auf, wobei auch andere Querschnittsformen denkbar sind. Bevorzugt weist die Rührorganvorrichtung zwei Holme auf, welche das Außenrührblatt an verschiedenen Stellen insbesondere über die Außenrührblattnabe bevorzugt an einer oberen, der Rührwelle zugewandten Außenrührblattseite und an einer unteren, der Rührwelle zugewandten Außenrührblattseite an der Rührwelle verbinden. Insbesondere sind die Außenrührblattnabe mit dem Holm sowie das Außenrührblatt mit dem Holm einstückig miteinander verbunden. Es ist auch denkbar, dass eine von zwei verschiedene Anzahl an Holmen das Außenrührblatt mit der Rührwelle verbindet. Insbesondere ist der Holm wenigstens zu einem Großteil und insbesondere vollständig aus einem Metall ausgebildet, beispielsweise aus Stahl und/oder Edelstahl und/oder einem beliebigen anderen Metall wie beispielsweise Aluminium und/oder Titan und/oder einer Legierung. Es ist aber auch denkbar, dass der Holm zumindest teilweise aus einem Kunststoff gefertigt ist. Dadurch kann vorteilhaft eine stabile Verbindung des Außenrührblatts mit der Rührwelle bewirkt werden.

Eine besondere vollständige und effektive Durchmischung kann erreicht werden, wenn die Rührorganvorrichtung zumindest ein Bodenrührblatt aufweist, welches entlang der Rührwelle betrachtet unterhalb des Außenrührblatts und/oder des Innenrührblatts angeordnet ist. Insbesondere weist die Rührorganvorrichtung eine Bodenrührblattnabe auf, welche mit dem Bodenrührblatt vorzugsweise mittels einer stoffschlüssigen Verbindung, bevorzugt mittels einer Schweißnaht, verbunden ist. Insbesondere ist das Bodenrührblatt plattenartig ausgebildet und liegt zu wenigstens einem Großteil innerhalb einer Bodenrührblattebene. Vorzugsweise liegt die Rührachse innerhalb der Bodenrührblattebene. Insbesondere liegen eine Bodenrührblattnormale, welche zu einem Normalenvektor des Bodenrührblatts parallel ist, und die Innenrührblattnormale in zwei parallelen Ebenen. Insbesondere weist das Bodenrührblatt bei einer Betrachtung senkrecht zur Rührachse zumindest abschnittsweise eine konvexe Kontur auf. Bevorzugt ist das Bodenrührblatt und/oder die Bodenrührblattnabe wenigstens zu einem Großteil und insbesondere vollständig aus einem Metall ausgebildet, beispielsweise aus Stahl und/oder Edelstahl und/oder einem beliebigen anderen Metall wie beispielsweise Aluminium und/oder Titan und/oder einer Legierung. Vorzugsweise sind das Außenrührblatt, das Innenrührblatt und das Bodenrührblatt getrennt voneinander ausgebildet. Es ist jedoch auch vorstellbar, dass das Außenrührblatt, das Innenrührblatt und/oder das Bodenrührblatt einteilig ausgebildet sind.

In einer vorteilhaften Ausgestaltung der Erfindung wird vorgeschlagen, dass das Bodenrührblatt in verschiedenen Winkelstellungen gegenüber dem Außenrührblatt und insbesondere gegenüber dem Innenrührblatt an der Rührwelle befestigbar ist. Insbesondere weisen die Bodenrührblattnormale und die Außenrührblattnormale eine erste minimale Winkelstellung auf, welche mehr als 0° und höchstens 90° beträgt. Insbesondere ist der Anstellwinkel mit der ersten Winkelstellung durch eine Beziehung: erste Winkelstellung =(90°-Anstellwinkel) verknüpft. Insbesondere weist das Bodenrührblatt eine zweite minimale Winkelstellung auf, die die Bodenrührblattnormalen und die Innenrührblattnormalen einschließen, wobei die zweite minimale Winkelstellung zwischen 0° und 180° liegt. Hierdurch kann insbesondere eine strömungstechnisch besonders vorteilhafte Durchmischung des Mediums realisiert werden.

In einer bevorzugten Ausgestaltung der Erfindung wird vorgeschlagen, dass die Rührorganvorrichtung zumindest ein weiteres Außenrührblatt aufweist, welches analog zum Außenrührblatt ausgebildet ist. Bevorzugt weist die Rührorganvorrichtung zwei Außenrührblätter auf, welche sich bezüglich der Rührwelle spiegelsymmetrisch gegenüberliegen und mittels eines jeweiligen Holms mit der Außenrührblattnabe verbunden sind. Insbesondere lässt sich jeder Punkt des einen Außenrührblatts in jeder Rührebene, welche senkrecht zur Rührachse liegt, durch eine Drehung um 180° um die Rührachse mit einem entsprechenden Punkt des weiteren Außenrührblatts überlagern. Insbesondere, wenn N eine Anzahl der Außenrührblätter ist, beträgt ein Winkelabstand der einzelnen Außenrührblätter zueinander in jeder Rührebene 360°/N. Vorzugsweise weist die Rührorganvorrichtung zumindest ein weiteres Innenrührblatt und/oder ein weiteres Bodenrührblatt auf. Bevorzugt weist die Rührorganvorrichtung jeweils zwei Innenrührblätter, welche mit der Innenrührblattnabe insbesondere mittels einer stoffschlüssigen Verbindung verbunden sind, und zwei Bodenrührblätter, welche mit der Bodenrührblattnabe mittels einer stoffschlüssigen Verbindung verbunden sind, auf. Insbesondere kann die Anzahl der Außenrührblätter, der Innenrührblätter und/oder der Bodenrührblätter variieren und jeweils mehr als 2 Stück betragen. Hierdurch kann eine effiziente und bedarfsorientierte Ausgestaltung der Rührorganvorrichtung erreicht werden.

Darüber hinaus wird vorgeschlagen, dass das Außenrührblatt und das weitere Außenrührblatt bei zumindest einer Betrachtung senkrecht zur Rührwelle, insbesondere entlang einer Richtung parallel zum Holm, gemeinsam eine geschlossene gekrümmte Außenkontur, insbesondere eine Ellipse, bilden. Insbesondere überlappen sich bei der Betrachtung das Außenrührblatt und das weitere Außenrührblatt zumindest teilweise in einem unteren und in einem oberen Bereich der Außenkontur, in welchen sich eine Verbindung zwischen dem jeweiligen Holm und dem jeweiligen Außenrührblatt erfolgt. Vorzugsweise ist die Außenkontur bezüglich der Rührwelle spiegelsymmetrisch. Es ist vorstellbar, dass die Außenkontur eine von der Ellipse abweichende, insbesondere nicht geschlossene, geometrische Form aufweist. Hierdurch können vorteilhafte strömungstechnische Rühreigenschaften erreicht werden.

Außerdem wird vorgeschlagen, dass das Außenrührblatt und das weitere Außenrührblatt bei zumindest einer Betrachtung senkrecht zur Rührwelle gemeinsam eine Ellipse mit einer nicht-elliptischen Ausnehmung bilden. Vorzugsweise weist die Ausnehmung zumindest teilweise eine ellipsenförmige Innenkontur, welche von den armförmigen Abschnitten des Außenrührblatts und des weiteren Außenrührblatts begrenzt ist. Insbesondere ist ein unterer Bereich der von der Außenkontur eingeschlossenen Fläche, insbesondere zu etwa einem Drittel, geschlossen. Hierdurch können insbesondere optimierte Durchmischungseigenschaften erzielt werden.

Des Weiteren wird ein Rührorgan mit zumindest einer Rührorganvorrichtung vorgeschlagen. Insbesondere weist die Rührorganvorrichtung einen Durchmesser von mindestens 0,2 Metern, bevorzugt von mindestens 0,5 Metern, besonders bevorzugt von mindestens 1 Meter auf.

Ferner wird ein Rührsystem mit zumindest einem Behälter und mit zumindest einem in dem Behälter angeordneten Rührorgan vorgeschlagen. Insbesondere ist das Rührsystem für industrielle Anwendungen, insbesondere für Polymerisationsprozesse, vorzugsweise in einem Polymerisationsreaktor, vorgesehen. Insbesondere weist der Behälter ein Volumen von mindestens 10 Litern, bevorzugt von mindestens 100 Litern, besonders bevorzugt von mindestens 500 Litern auf.

Die erfindungsgemäße Rührorganvorrichtung soll hierbei nicht auf die oben beschriebene Anwendung und Ausführungsform beschränkt sein. Insbesondere kann die erfindungsgemäße Rührorganvorrichtung zu einer Erfüllung einer hierin beschriebenen Funktionsweise eine von einer hierin genannten Anzahl von einzelnen Elementen, Bauteilen und Einheiten abweichende Anzahl aufweisen.

### Zeichnungen

Weitere Vorteile ergeben sich aus der folgenden Zeichnungsbeschreibung. In den Zeichnungen ist ein Ausführungsbeispiel der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: einen Teil eines Rührorgans mit einer Rührorganvorrichtung in einer perspektivischen Seitenansicht,
- Fig. 2: jeweils mittels Holmen der Rührorganvorrichtung mit Außenrührblattnaben der Rührorganvorrichtung verbundene Außenrührblatt der Rührorganvorrichtung und ein weiteres Außenrührblatt der Rührorganvorrichtung in einer perspektivischen Seitenansicht,
- Fig. 3: das Außenrührblatt und das weitere Außenrührblatt in einer Seitenansicht quer zu einer Holm-Nabe-Verbindung der Rührorganvorrichtung,
- Fig. 4: das Außenrührblatt und das weitere Außenrührblatt in einer Seitenansicht entlang der Holm-Nabe Verbindung,
- Fig. 5: ein Innenrührblatt der Rührorganvorrichtung und ein weiteres Innenrührblatt der Rührorganvorrichtung an einer Innenrührblattnabe der Rührorganvorrichtung, befestigt in einer perspektivischen Seitenansicht,
- Fig. 6: ein Bodenrührblatt der Rührorganvorrichtung und ein weiteres Bodenrührblatt der Rührorganvorrichtung an einer Bodenrührblattnabe der Rührorganvorrichtung, befestigt in einer perspektivischen Seitenansicht und
- Fig. 7: ein Rührsystem mit dem in einem Behälter angeordneten Rührorgan.

### Beschreibung des Ausführungsbeispiels

In dem nachfolgend beschriebenen Ausführungsbeispiel sind verschiedene Baueinheiten und/oder Bauteile mehrfach vorhanden. Analog ausgestaltete Bauteile und/oder Baueinheiten, die in den Zeichnungen mit gleichen Bezugszeichen versehen sind, sind zur Vereinfachung in der nachfolgenden Zeichnungsbeschreibung nur einmal beschrieben.

Fig. 1 zeigt einen Teil eines Rührorgans 46 mit zumindest einer Rührorganvorrichtung 10 in einer perspektivischen Seitenansicht. Die Rührorganvorrichtung 10 ist als eine nicht-wandgängige Rührorganvorrichtung 10 ausgeführt. Die Rührorganvorrichtung 10 ist insbesondere zum Mischen niederviskoser bis mittelviskoser Medien vorgesehen. Die Rührorganvorrichtung 10 weist eine Rührwelle 12 auf. Die Rührwelle 12 rotiert in zumindest einem Betriebszustand um eine Rührachse 60 der Rührorganvorrichtung 10. Die Rührwelle 12 überträgt ein Drehmoment und versetzt an der Rührwelle 12 angeordnete Elemente in eine Drehbewegung. An der Rührwelle 12 sind ein Außenrührblatt 14 und ein weiteres Außenrührblatt 40 der Rührorganvorrichtung 10 angeordnet. Das weitere Außenrührblatt 40 ist analog zum Außenrührblatt 14 ausgebildet.

An der Rührwelle 12 sind ein Innenrührblatt 16 und ein weiteres Innenrührblatt 48 der Rührorganvorrichtung 10 angeordnet. Das weitere Innenrührblatt 48 ist analog zum Innenrührblatt 16 ausgebildet.

An der Rührwelle 12 sind ein Bodenrührblatt 38 und ein weiteres Bodenrührblatt 50 der Rührorganvorrichtung angeordnet. Das weitere Bodenrührblatt 50 ist analog zum Bodenrührblatt 38 ausgebildet.

Im Folgenden wird jeweils das Außenrührblatt 14, das Innenrührblatt 16 und das Bodenrührblatt 38 beschrieben, wobei die Beschreibung jeweils auch für das weitere Außenrührblatt 40, das weitere Innenrührblatt 48 und das weitere Bodenrührblatt 50 gelten soll.

Das Außenrührblatt 14 weist einen armförmig ausgebildeten Abschnitt 18 auf. Das Außenrührblatt 14 weist einen weiteren Abschnitt 22 auf. Der weitere Abschnitt 22 grenzt an den Abschnitt 18 an. Das Außenrührblatt 14 ist in dem weiteren Abschnitt 22 breiter als in dem Abschnitt 18 ausgebildet.

Die Rührorganvorrichtung 10 weist eine erste Außenrührblattnabe 56 auf. Die Rührorganvorrichtung 10 weist eine weitere Außenrührblattnabe 58 auf. Die Rührorganvorrichtung 10 weist einen ersten Holm 52 auf. Die Rührorganvorrichtung 10 weist einen zweiten Holm 54 auf. Das Außenrührblatt 14 ist im Abschnitt 18 mittels des ersten Holms 52 der Rührorganvorrichtung 10 mit der ersten Außenrührblattnabe 56 verbunden (Fig. 2). Das Außenrührblatt 14 ist mittels des zweiten Holms 54 im weiteren Abschnitt 22 mit der weiteren Außenrührblattnabe 58 verbunden. Die erste Außenrührblattnabe 56 und die weitere Außenrührblattnabe 58 sind an der Rührwelle 12 jeweils mittels einer Schraubverbindung befestigt. Es sind auch weitere Verbindungen der ersten Außenrührblattnabe 56 und der zweiten Außenrührblattnabe 58, beispielsweise eine Klemmverbindung, vorstellbar. Der erste Holm 52 und der zweite Holm 54 sind zeigen bei einer Betrachtung entlang der Rührwelle 12 ausgehend von der Rührwelle 12 in entgegengesetzte Richtungen, sodass der erste Holm 52 und der zweite Holm 54 einen Winkel von 180° einschließen. Der erste Holm 52 und der zweite Holm 54 sind jeweils senkrecht zur Rührwelle 12 ausgerichtet.

Die Rührorganvorrichtung 10 weist eine Außenrührblattebene 26 auf. Das Außenrührblatt 14 liegt vollständig in der Außenrührblattebene 26 (Fig. 2). Der armförmig ausgebildete Abschnitt 18 weist eine konstante, in der Außenrührblattebene 26 liegende, kleinste Abschnittsdicke 104 auf. Die Abschnittsdicke 104 liegt vorzugsweise zwischen 5 % eines Durchmessers 102 der Rührorganvorrichtung 10 und weniger als 50 % des Durchmessers 102 besonders bevorzugt bei 15 % des Durchmessers 102. Bei einer Betrachtung senkrecht zur Rührwelle 12 und zu einer Haupterstreckungsrichtung des Holms 52 bilden das Außenrührblatt 14 und das weitere Außenrührblatt 40 eine X-förmige Kontur. Unter einer "Haupterstreckungsrichtung" eines Objekts soll insbesondere eine Richtung verstanden werden, welche parallel zu einer längsten Kante eines kleinsten geometrischen Quaders verläuft, welcher das Objekt gerade noch vollständig umschließt
Das Innenrührblatt 16 weist zumindest eine Innenrührblattnormale 32 auf (Fig. 1). Das Außenrührblatt 14 weist zumindest eine Außenrührblattnormale 34 auf. Die Innenrührblattnormale 32 und die Außenrührblattnormale 34 schließen einen minimalen Normalenwinkel 36 von 90° ein. Der Normalenwinkel 36 kann größer 0° und höchstens 90° aufweisen.

Der Normalenwinkel 36 ist einstellbar. Eine Anpassung des Normalenwinkels 36 kann beispielsweise mittels einer Verdrehung des Innenrührblatts 16 um die Rührachse 60 erfolgen. Der Normalenwinkel 36 hängt von einer Neigung des Außenrührblatts 14 gegenüber einer zur Rührachse 60 senkrechten Ebene.

Das Außenrührblatt 14 weist eine Außenrührblattlänge 108 auf (Fig. 3). Das Außenrührblatt 14 weist einen Anstellwinkel 62 gegenüber einer senkrecht zur Rührwelle 12 ausgerichteten Ebene auf. Der Anstellwinkel 62 beträgt vorzugsweise 60°. Der Normalenwinkel 36 lässt sich aus der Beziehung Normalenwinkel 36=(90°- Anstellwinkel 62) bestimmen. Die Rührorganvorrichtung 10 weist einen Durchmesser 102 auf (Fig. 3). Der Durchmesser 102 ist mit dem Anstellwinkel 62 durch einen Zusammenhang cos(Anstellwinkel 62)= Durchmesser 102 / Außenrührblattlänge 108 verknüpft.

Figur 5 zeigt das Innenrührblatt 16. Die Rührorganvorrichtung 10 weist eine Innenrührblattebene 24 auf. Das Innenrührblatt 16 liegt vollständig in der Innenrührblattebene 24. Das Innenrührblatt 16 ist plattenartig ausgebildet. Die Rührorganvorrichtung 10 weist eine Innenrührblattnabe 66 auf. Das Innenrührblatt 16 und das weitere Innenrührblatt 48 sind an der Innenrührblattnabe 66 angeordnet. Das Innenrührblatt 16 und das weitere Innenrührblatt 48 sind jeweils mittels einer Schweißverbindung an der Innenrührblattnabe 66 angeordnet. Die Innenrührblattnabe 66 ist an der Rührwelle 12 mittels einer Schraubverbindung befestigt. Es sind auch weitere Verbindungen der Innenrührblattnabe 56, beispielsweise eine Klemmverbindung, vorstellbar. Ein Winkelabstand zwischen dem Innenrührblatt 16 und dem weiteren Innenrührblatt 48 beträgt 180°. Bei mehreren Innenrührblättern sind die einzelnen Innenrührblätter in einem äquidistanten Winkelabstand angeordnet. Der Winkelabstand lässt sich nach der Beziehung 360°/ Anzahl der Innenrührblätter bestimmen.

Entlang der Innenrührblattnormalen 32 betrachtet, weist das Innenrührblatt 16 eine trapezförmige Kontur 68 auf. Die trapezförmige Kontur 68 weist zueinander senkrecht angeordnete Seiten 96, 98 auf, wobei einer der Seiten 96 parallel zur Rührwelle 12 und die andere Seite 98 senkrecht zur Rührwelle 12 verläuft. Die trapezförmige Kontur 68 weist eine weitere Seite 70 auf, welche parallel zur Außenrührblattebene 26 verläuft.

Das Innenrührblatt 16 bildet zusammen mit dem weiteren Abschnitt 22 des Außenrührblatts 14 eine schaufelartige Fördereinheit 20 der Rührorganvorrichtung 10 aus. Die Fördereinheit 20 ist zu einer Förderung eines Mediums in eine Richtung parallel zur Rührwelle 12 und in eine weitere Richtung senkrecht zur Rührwelle 12 vorgesehen. Dadurch können eine radiale Strömung des Mediums, wobei die radiale Strömung insbesondere senkrecht zur Rührwelle 12 gerichtet ist, und eine axiale Strömung des Mediums, wobei die axiale Strömung insbesondere parallel zur Rührwelle 12 gerichtet ist, entstehen.

Die schaufelartige Fördereinheit 20 weist einen Durchlassspalt 28 auf (Fig. 1). Der Durchlassspalt 28 ist durch die weitere Seite 70 der trapezförmigen Kontur 68 des Innenrührblatts 16 und durch die Außenrührblattebene 26 begrenzt.

Eine Erstreckung 30 des Durchlassspalts 28 ist einstellbar. Beispielsweise ist das Innenrührblatt 16 entlang der Rührwelle 12 verschiebbar. Zudem kann das Innenrührblatt 16 um die Rührwelle 12 drehbar sein. Das Innenrührblatt 16 ist in verschiedenen Winkelstellungen gegenüber dem Außenrührblatt 14 an der Rührwelle 12 befestigbar.

Der Durchlassspalt 28 kann entweder komplett geschlossen sein oder maximal geöffnet sein. Der Durchlassspalt 28 ist bei einer Einstellung des Innenrührblatts 16 senkrecht zur Haupterstreckungsrichtung des Holms 52 maximal groß.

Das Bodenrührblatt 38 ist entlang der Rührwelle 12 betrachtet unterhalb des Außenrührblatts 14 und/oder des Innenrührblatts 16 angeordnet (Fig. 1).

Die Rührorganvorrichtung 10 weist eine Bodenrührblattebene 64 auf. Das Bodenrührblatt 38 liegt vollständig in der Bodenrührblattebene 64 (Fig. 6). Das Bodenrührblatt 38 ist plattenartig ausgebildet. In einer Betrachtungsrichtung parallel zu einer Bodenrührblattnormalen 74 des Bodenrührblatt 38 weist das Bodenrührblatt 38 eine größte zur Rührwelle 12 parallele Ausdehnung 106 zwischen 5% des Durchmessers 102 und weniger als 50% des Durchmessers 102 besonders bevorzugt von 15% des Durchmessers 102 auf. Die Rührorganvorrichtung 10 weist eine Bodenrührblattnabe 72 auf. Das Bodenrührblatt 38 und das weitere Bodenrührblatt 50 sind an der Bodenrührblattnabe 72 angeordnet. Das Bodenrührblatt 38 und das weitere Bodenrührblatt 50 sind jeweils mittels einer Schweißverbindung an der Bodenrührblattnabe 72 angeordnet. Die Bodenrührblattnabe 72 ist an der Rührwelle 12 mittels einer Schraubverbindung befestigt. Es sind auch weitere Verbindungen der Bodenrührblattnabe 72, beispielsweise eine Klemmverbindung, vorstellbar. Ein Winkelabstand zwischen dem Bodenrührblatt 38 und dem weiteren Bodenrührblatt 50 beträgt 180°. Bei mehreren Bodenrührblättern sind die einzelnen Bodenrührblätter in einem äquidistanten Winkelabstand angeordnet. Der Winkelabstand lässt sich nach der Beziehung 360°/ Anzahl der Bodenrührblätter bestimmen.

Entlang der Bodenrührblattnormalen 74 betrachtet, weist das Bodenrührblatt 38 eine Kontur 76 auf, welche eine konvexe Seite 78 umfasst. Das Rührorgan 46 ist in einem Behälter 80 anordenbar. Die konvexe Seite 78 ist einem Boden 82 des Behälters 80 angepasst.

Das Bodenrührblatt 38 ist in verschiedenen Winkelstellungen gegenüber dem Außenrührblatt 14 an der Rührwelle 12 befestigbar. Das Bodenrührblatt 38 ist in verschiedenen Winkelstellungen gegenüber dem Innenrührblatt 16 befestigbar. Die Winkeleinstellungen lassen sich mittels einer Drehung der Bodenrührblattnabe 72 um die Rührwelle 12 einstellen.

Die Fördereinheit 20 und alle weitere Fördereinheiten, welche durch weitere Abschnitte und weitere Innenrührblätter gebildet sind, zeigen stets in eine gleiche Drehrichtung bei einer Drehbewegung der Rührorganvorrichtung 10 um die Rührachse 60 in zumindest einem Betriebszustand.

Figur 4 zeigt das Außenrührblatt 14 und das weitere Außenrührblatt 40 bei einer Betrachtung senkrecht zur Rührwelle 12. Das Außenrührblatt 14 und das weitere Außenrührblatt 40 bilden gemeinsam eine geschlossene gekrümmte Außenkontur 42. Die gekrümmte Außenkontur 42 ist als Ellipse 84 ausgebildet. In einem oberen und einem unteren Scheitelpunktbereich 86, 88 der Ellipse 84 überlappen sich bei der Betrachtung senkrecht zur Rührwelle 12 das Außenrührblatt 14 und das weitere Außenrührblatt 40. In Bereichen, in denen bei der Betrachtung senkrecht zur Rührwelle 12 das Außenrührblatt 14 und das weitere Außenrührblatt 40 sich überlappen, befinden sich Verbindungsstellen der Holme 52, 54 mit dem Außenrührblatt 14 und dem weiteren Außenrührblatt 40. Ein unteres Drittel der von einer Ellipse 84 eingeschlossenen Fläche 90 ist geschlossen.

Das Außenrührblatt 14 und das weitere Außenrührblatt 14 bilden bei der Betrachtung senkrecht zur Rührwelle 12 gemeinsam die Ellipse 84 mit einer nicht-elliptischen Ausnehmung 44. Die Ausnehmung 44 ist in oberen und seitlichen Bereichen durch jeweilige armförmige Abschnitte 18, 92 des Außenrührblatts 14 und des weiteren Außenrührblatts 40 begrenzt. Die Ausnehmung 44 ist in einem unteren Bereich der Ausnehmung 44 durch jeweilige weitere Abschnitte 22, 94 des Außenrührblatts 14 und des weiteren Außenrührblatts 40 begrenzt.

Figur 7 zeigt ein Rührsystem 100 mit dem in dem Behälter 80 angeordneten Rührorgan 46. Der Behälter 80 ist zu einer Aufnahme eines durch das Rührorgan 46 zu prozessierenden Mediums vorgesehen. Der Behälter 80 weist einen Behälterdurchmesser 110 auf. Der Behälterdurchmesser 110 ist insbesondere mindestens um einen Faktor 1,05 größer als der Durchmesser 102 der Rührorganvorrichtung 10. Das Rührorgan 46 weist zumindest einen Motor 112 auf. Der Motor 112 ist insbesondere mit der Rührwelle 12 verbunden. Der Motor 112 ist dazu vorgesehen, in zumindest einem Betriebszustand ein Drehmoment an das Rührorgan 46 zu übertragen. Das Rührorgan 46 erzeugt in zumindest einem Betriebszustand eine erste Strömung, welche senkrecht zur Rührwelle 12 gerichtet ist und eine zweite Strömung, welche zumindest im Wesentlichen parallel zur Rührwelle 12 gerichtet ist. Die erste Strömung ist im Wesentlichen durch das Innenrührblatt 16 bedingt. Die zweite Strömung ist im Wesentlichen durch das Außenrührblatt 14 bedingt. Der Anteil der ersten Strömung an einer Gesamtströmung ist durch die Erstreckung 30 des Durchlassspalts 28 bestimmt.

### Bezugszeichen

- 10: Rührorganvorrichtung
- 12: Rührwelle
- 14: Außenrührblatt
- 16: Innenrührblatt
- 18: Abschnitt
- 20: Fördereinheit
- 22: Abschnitt
- 24: Innenrührblattebene
- 26: Außenrührblattebene
- 28: Durchlassspalt
- 30: Erstreckung
- 32: Innenrührblattnormale
- 34: Außenrührblattnormale
- 36: Normalenwinkel
- 38: Bodenrührblatt
- 40: Außenrührblatt
- 42: Außenkontur
- 44: Ausnehmung
- 46: Rührorgan
- 48: Innenrührblatt
- 50: Bodenrührblatt
- 52: Holm
- 54: Holm
- 56: Außenrührblattnabe
- 58: Außenrührblattnabe
- 60: Rührachse
- 62: Anstellwinkel
- 64: Bodenrührblattebene
- 66: Innenrührblattnabe
- 68: Kontur
- 70: Seite
- 72: Bodenrührblattnabe
- 74: Bodenrührblattnormale
- 76: Kontur
- 78: konvexe Seite
- 80: Behälter
- 82: Boden
- 84: Ellipse
- 86: Scheitelpunktbereich
- 88: Scheitelpunktbereich
- 90: Fläche
- 92: Abschnitt
- 94: Abschnitt
- 96: Seite
- 98: Seite
- 100: Rührsystem
- 102: Durchmesser
- 104: Abschnittsdicke
- 106: Ausdehnung
- 108: Außenrührblattlänge
- 110: Behälterdurchmesser
- 112: Motor

## Patentansprüche

1. Nicht-wandgängige Rührorganvorrichtung (10) zum Mischen niederviskoser bis mittelviskoser Medien, mit zumindest einer Rührwelle (12) und mit zumindest einem, an der Rührwelle (12) gehaltenen Außenrührblatt (14), welches in wenigstens einem Abschnitt (18) armförmig ausgebildet ist, und mit zumindest einem Innenrührblatt (16), welches zusammen mit dem Außenrührblatt (14) zumindest eine schaufelartige Fördereinheit (20) ausbildet, welche zumindest zu einer Förderung eines Mediums in zumindest eine Richtung parallel zur Rührwelle (12) vorgesehen ist, wobei das Außenrührblatt (14) zumindest einen an den armförmig ausgebildeten Abschnitt (18) angrenzenden weiteren Abschnitt (22) aufweist, in welchem das Außenrührblatt (14) breiter als in dem armförmig ausgebildeten Abschnitt (18) ausgebildet ist, wobei das Innenrührblatt (16) zusammen mit dem weiteren Abschnitt (22) des Außenrührblatts (14) die schaufelartige Fördereinheit (20) ausbildet, **dadurch gekennzeichnet, dass** die schaufelartige Fördereinheit (20) zumindest einen Durchlassspalt (28) aufweist, welcher zwischen dem Außenrührblatt (14) und dem Innenrührblatt (18) angeordnet und durch diese zumindest teilweise begrenzt ist, sodass der Durchlassspalt (28) zwei sich gegenüberliegende parallele Begrenzungen aufweist.

2. Nicht-wandgängige Rührorganvorrichtung (10) nach einem der vorhergehenden Ansprüche, **dadurch gekennzeichnet, dass** das Innenrührblatt (16), zumindest zu einem Großteil, in einer Innenrührblattebene (24) liegt.

3. Nicht-wandgängige Rührorganvorrichtung (10) nach einem der vorhergehenden Ansprüche, **dadurch gekennzeichnet, dass** das Außenrührblatt (14) zumindest zu einem Großteil in einer Außenrührblattebene (26) liegt.

4. Nicht-wandgängige Rührorganvorrichtung (10) nach einem der vorhergehenden Ansprüche, **dadurch gekennzeichnet, dass** zumindest eine Erstreckung (30) des Durchlassspalts (28) einstellbar ist.

5. Nicht-wandgängige Rührorganvorrichtung (10) nach einem der vorhergehenden Ansprüche, **dadurch gekennzeichnet, dass** das Innenrührblatt (16), zumindest eine Innenrührblattnormale (32) und das Außenrührblatt (14) zumindest eine Außenrührblattnormale (34) aufweist, wobei die Innenrührblattnormale (32) und die Außenrührblattnormale (34) einen minimalen Normalenwinkel (36) größer 0° und höchstens 90° einschließen.

6. Nicht-wandgängige Rührorganvorrichtung (10) nach Anspruch 5, **dadurch gekennzeichnet, dass** der minimale Normalenwinkel (36) einstellbar ist.

7. Nicht-wandgängige Rührorganvorrichtung (10) nach einem der vorhergehenden Ansprüche, **dadurch gekennzeichnet, dass** das Innenrührblatt (16), in verschiedenen Winkelstellungen gegenüber dem Außenrührblatt (14) an der Rührwelle (12) befestigbar ist.

8. Nicht-wandgängige Rührorganvorrichtung (10) nach einem der vorhergehenden Ansprüche, **gekennzeichnet durch** zumindest einen Holm (52, 54), über welchen das Außenrührblatt (14) mit der Rührwelle (12) verbunden ist.

9. Nicht-wandgängige Rührorganvorrichtung (10) nach einem der vorhergehenden Ansprüche, **gekennzeichnet durch** zumindest ein Bodenrührblatt (38), welches entlang der Rührwelle (12) betrachtet unterhalb des Außenrührblatts (14) und/oder des Innenrührblatts (16), angeordnet ist.

10. Nicht-wandgängige Rührorganvorrichtung (10) nach Anspruch 9, **dadurch gekennzeichnet, dass** das Bodenrührblatt (38) in verschiedenen Winkelstellungen gegenüber dem Außenrührblatt (14) an der Rührwelle (12) befestigbar ist.

11. Nicht-wandgängige Rührorganvorrichtung (10) nach einem der vorhergehenden Ansprüche, **gekennzeichnet durch** zumindest ein weiteres Außenrührblatt (40), welches analog zum Außenrührblatt (14) ausgebildet ist.

12. Nicht-wandgängige Rührorganvorrichtung (10) nach Anspruch 11,
**dadurch gekennzeichnet, dass** das Außenrührblatt (14) und das weitere Außenrührblatt (40) bei zumindest einer Betrachtung senkrecht zur Rührwelle (12) gemeinsam eine geschlossene gekrümmte Außenkontur (42), bilden.

13. Nicht-wandgängige Rührorganvorrichtung (10) nach Anspruch 11 oder 12, **dadurch gekennzeichnet, dass** das Außenrührblatt (14) und das weitere Außenrührblatt (40) bei zumindest einer Betrachtung senkrecht zur Rührwelle (12) gemeinsam eine Ellipse (84) mit einer nicht-elliptischen Ausnehmung (44) bilden.

14. Rührorgan (46) mit zumindest einer nicht-wandgängigen Rührorganvorrichtung (10) nach einem der vorhergehenden Ansprüche.

15. Rührsystem (100) mit zumindest einem Behälter (80) und mit zumindest einem in dem Behälter (80) angeordneten Rührorgan (46) nach Anspruch 14.

## Claims

1. Non-close-clearance agitator device (10) for mixing low-viscosity to medium-viscosity media,
with at least one agitation shaft (12)
and with at least one outer agitation blade (14) held on the agitation shaft (12)
and realized in at least one section (18) in an arm shape,
and with at least one inner agitation blade (16), which forms together with the outer agitation blade (14) at least one vane-like conveying unit (20) that is configured at least for conveying a medium in at least one direction parallel to the agitation shaft (12),
the outer stirring blade (14) having at least one further section (22) adjoining the section (18) formed in an arm shape, in which the outer agitation blade (14) is wider than in the section (18) formed in an arm shape,
wherein the inner agitation blade (16) forms the vane-like conveying unit (20) together with the further section (22) of the outer agitation blade (14),
**characterised in that** the vane-like conveying unit (20) has at least one pass-through gap (28) which is arranged between the outer agitation blade (14) and the inner agitation blade (16) and is at least partially delimited by the outer agitation blade (14) and the inner agitation blade (16), such that the pass-through gap (28) has two opposite-situated parallel delimitations.

2. Non-close-clearance agitator device (10) according to one of the preceding claims,
**characterised in that** the inner agitation blade (16) is situated at least to a large extent in an inner agitation blade plane (24).

3. Non-close-clearance agitator device (10) according to one of the preceding claims,
**characterised in that** the outer agitation blade (14) is situated at least to a large extent in an outer agitation blade plane (26).

4. Non-close-clearance agitator device (10) according to one of the preceding claims,
**characterised in that** at least one extension (30) of the pass-through gap (28) is adjustable.

5. Non-close-clearance agitator device (10) according to one of the preceding claims,
**characterised in that** the inner agitation blade (16) comprises at least one inner agitation blade normal (32) and the outer agitation blade (14) comprises at least one outer agitation blade normal (34),
the inner agitation blade normal (32) and the outer agitation blade normal (34) including a minimum normal angle (36) that is larger than 0° and maximally 90°.

6. Non-close-clearance agitator device (10) according to claim 5,
**characterised in that** the minimum normal angle (36) is adjustable.

7. Non-close-clearance agitator device (10) according to one of the preceding claims,
**characterised in that** the inner agitation blade (16) is fixable to the agitation shaft (12) in different angular positions with respect to the outer agitation blade (14).

8. Non-close-clearance agitator device (10) according to one of the preceding claims,
**characterised by** at least one bar (52, 54) via which the outer agitation blade (14) is connected to the agitation shaft (12).

9. Non-close-clearance agitator device (10) according to one of the preceding claims,
**characterised by** at least one bottom agitation blade (38) which, viewed along the agitation shaft (12), is arranged below the outer agitation blade (14) and/or the inner agitation blade (16).

10. Non-close-clearance agitator device (10) according to claim 9,
**characterised in that** the bottom agitation blade (38) is fixable to the agitation shaft (12) in different angular positions with respect to the outer agitation blade (14).

11. Non-close-clearance agitator device (10) according to one of the preceding claims,
**characterised by** at least one further outer agitation blade (40), which is realized analogously to the outer agitation blade (14).

12. Non-close-clearance agitator device (10) according to claim 11,
**characterised in that** at least in a view perpendicularly to the agitation shaft (12), the outer agitation blade (14) and the further outer agitation blade (40) together form a closed curved outer contour (42).

13. Non-close-clearance agitator device (10) according to claim 11 or 12, **characterised in that** at least in a view perpendicularly to the agitation shaft (12), the outer agitation blade (14) and the further outer agitation blade (40) together form an ellipse (84) with a non-elliptic recess (44).

14. Agitator (46) with at least one non-close-clearance agitator device (10) according to one of the preceding claims.

15. Agitation system (100) with at least one container (80) and with at least one agitator (46) according to claim 14, which is arranged in the container (80).

## Revendications

1. Dispositif d'agitateur pas près de paroi (10) pour la mélange des médiums à viscosité basse jusqu'à viscosité moyenne,
avec au moins un arbre d'agitation (12) et avec au moins une pale d'agitation extérieure (14) réalisée dans au moins une section (18) en forme de bras,
et avec au moins une pale d'agitation intérieure (16) qui forme conjointement avec la pale d'agitation extérieure (14) au moins une unité de transport en forme de pelle (20), qui est au moins prévue pour le transport d'un médium dans au moins une direction en parallèle à l'arbre d'agitation (12),
où la pale d'agitation extérieure (14) comporte au moins une section de plus (22) jouxtant la section réalisée en forme de bras (18), dans laquelle la pale d'agitation extérieure (14) est plus large que dans la section réalisée en forme de bras (18),
où la pale d'agitation intérieure (16) forme, conjointement avec la section de plus (22) de la pale d'agitation extérieure (14), l'unité de transport en forme de pelle (20),
**caractérisé en ce que** l'unité de transport en forme de pelle (20) comporte au moins une fente de passage (28) disposée entre la pale d'agitation extérieure (14) et la pale d'agitation intérieure (16) et délimitée au moins partiellement par ladite pale d'agitation extérieure (14) et ladite pale d'agitation intérieure (16), en sorte que la fente de passage (28) comporte deux délimitations parallèles situées l'une vis-à-vis de l'autre.

2. Dispositif d'agitateur pas près de paroi (10) selon l'une des revendications précédentes,
**caractérisé en ce que** la pale d'agitation intérieure (16) est située au moins en grande partie dans un plan de pale d'agitation intérieure (24).

3. Dispositif d'agitateur pas près de paroi (10) selon l'une des revendications précédentes,
**caractérisé en ce que** la pale d'agitation extérieure (14) est située au moins en grande partie dans un plan de pale d'agitation extérieure (26).

4. Dispositif d'agitateur pas près de paroi (10) selon l'une des revendications précédentes,
**caractérisé en ce qu'**au moins une étendue (30) de la fente de passage (28) peut être ajustée.

5. Dispositif d'agitateur pas près de paroi (10) selon l'une des revendications précédentes,
**caractérisé en ce que** la pale d'agitation intérieure (16) comporte au moins une normale de pale d'agitation intérieure (32) et la pale d'agitation extérieure (14) comporte au moins une normale de pale d'agitation extérieure (34),
la normale de pale d'agitation intérieure (32) et la normale de pale d'agitation extérieure (34) incluant un angle des normales minimal (36) qui a plus que 0° et maximalement 90°.

6. Dispositif d'agitateur pas près de paroi (10) selon la revendication 5, **caractérisé en ce que** l'angle des normales minimal (36) est ajustable.

7. Dispositif d'agitateur pas près de paroi (10) selon l'une des revendications précédentes,
**caractérisé en ce que** la pale d'agitation intérieure (16) peut être fixée sur l'arbre d'agitation (12) en positions angulaires différentes par rapport à la pale d'agitation extérieure (14).

8. Dispositif d'agitateur pas près de paroi (10) selon l'une des revendications précédentes,
**caractérisé par** au moins une barre (52, 54) par le biais de laquelle la pale d'agitation extérieure (14) est liée avec l'arbre d'agitation (12).

9. Dispositif d'agitateur pas près de paroi (10) selon l'une des revendications précédentes,
**caractérisé par** au moins une pale d'agitation de fond (38) disposée, en vue le long de l'arbre d'agitation (12), au-dessous de la pale d'agitation extérieure (14) et/ou de la pale d'agitation intérieure (16).

10. Dispositif d'agitateur pas près de paroi (10) selon la revendication 9,
**caractérisé en ce que** la pale d'agitation de fond (38) peut être fixée sur l'arbre d'agitation (12) en positions angulaires différentes par rapport à la pale d'agitation extérieure (14).

11. Dispositif d'agitateur pas près de paroi (10) selon l'une des revendications précédentes,
**caractérisé par** au moins une autre pale d'agitation extérieure (40) réalisée en analogie à la pale d'agitation extérieure (14).

12. Dispositif d'agitateur pas près de paroi (10) selon la revendication 11,
**caractérisé en ce qu'**au moins en vue perpendiculairement à l'arbre d'agitation (12), la pale d'agitation extérieure (14) et l'autre pale d'agitation extérieure (40) conjointement forment un contour extérieur (42) fermé et courbé.

13. Dispositif d'agitateur pas près de paroi (10) selon la revendication 11 ou 12, **caractérisé en ce qu'**au moins en vue perpendiculairement à l'arbre d'agitation (12), la pale d'agitation extérieure (14) et l'autre pale d'agitation extérieure (40) conjointement forment une ellipse (84) ayant une échancrure non-elliptique (44).

14. Agitateur (46) avec au moins un dispositif d'agitateur pas près de paroi (10) selon l'une des revendications précédentes.

15. Système d'agitation (100) avec au moins un récipient (80) et avec au moins un agitateur (46) selon la revendication 14, qui est disposé dans le récipient (80).
